# EUROPÄISCHE PATENTSCHRIFT

(11) **EP 1 252 000 B1**
(45) Veröffentlichungstag und Bekanntmachung des Hinweises auf die Patenterteilung: **31.03.2004**
(21) Anmeldenummer: 01905617.5
(22) Anmeldetag: 09.01.2001
(51) Int. Cl.: B25D 17/08

(54) **HANDWERKZEUGMASCHINE**
HAND MACHINE TOOL
MACHINE PORTABLE

(30) Priorität: 22.01.2000 DE 10002749
(43) Veröffentlichungstag der Anmeldung: 30.10.2002
(73) Patentinhaber: ROBERT BOSCH GMBH, 70442 Stuttgart (DE)
(72) Erfinder: WANEK, Helmut, 74366 Kirchheim/Neckar (DE); HECKMANN, Markus, 70771 Leinfelden-Echterdingen (DE)
(86) Internationale Anmeldenummer: PCT/DE2001/000045
(87) Internationale Veröffentlichungsnummer: WO 2001/053045

(56) Entgegenhaltungen:
- DE-A- 19 805 187
- US-A- 5 199 833

## Beschreibung

Die Erfindung geht aus von einer Handwerkzeugmaschine nach dem Oberbegriff des Anspruchs 1.

Aus der DE 197 24 532.3 ist ein Bohrhammer mit einer drehend und schlagend antreibbaren Werkzeughalterung bekannt. Die Werkzeughalterung besitzt einen Grundkörper, der einstückig mit einer Spindelhülse ausgeführt ist. Der Grundkörper besitzt eine Aufnahmebohrung, in die ein Schaft eines Werkzeugs einsetzbar und mittels einer Verriegelungsvorrichtung verriegelbar ist. Die Verriegelungsvorrichtung weist eine Verriegelungskugel auf, die in einem Durchbruch im Grundkörper angeordnet ist und in eine am Schaftende geschlossene Nut eines Werkzeugs einführbar ist.

In einer Verriegelungsstellung wird die Verriegelungskugel radial außen von einer Sperrhülse überdeckt. Die Sperrhülse ist axial verschiebbar auf dem Grundkörper gelagert. Die Sperrhülse kann mittels einer Betätigungshülse axial in Einführrichtung des Werkzeugs entgegen der Kraft einer vorgespannten Schraubenfeder in eine Entriegelungsstellung geführt werden, in der ein Freiraum in der Sperrhülse ein radiales Entweichen der Verriegelungskugel aus der Nut des Werkzeugschafts zur Freigabe des Werkzeugs gestattet.

Die Spindelhülse ist in einem Maschinengehäuse gelagert. Die Betätigungshülse umgreift mit einem hülsenförmigen Fortsatz ein werkzeugseitiges Ende des Maschinengehäuses. Zur Gewährleistung der Beweglichkeit der Betätigungshülse gegenüber dem Maschinengehäuse, befindet sich zwischen dem Fortsatz und dem Maschinengehäuse ein Ringspalt. Die Betätigungshülse begrenzt einen die Verriegelungskugel umgebenden Raum radial nach außen, der nach innen vom Grundkörper begrenzt ist. Der Raum ist werkzeugseitig durch eine Staubschutzkappe staubgeschützt, die auf den Grundkörper aufgesteckt ist und radial nach innen zum Grundkörper und radial nach außen zur Betätigungshülse abdichtet. Maschinenseitig ist der Raum durch eine Dichtvorrichtung gegen das Eindringen von Bohrstaub geschützt.

Die Dichtvorrichtung weist einen Stützring auf, der zur maschinenseitigen Abstützung der Schraubenfeder dient und hierzu einen zylindrischen Führungsfortsatz für die Schraubenfeder aufweist. Der Stützring ist maschinenseitig an einem Absatz der Spindelhülse axial gesichert. Im Stützring befinden sich am Innenumfang und am Außenumfang jeweils Umfangsnuten in denen jeweils ein Dichtring angeordnet ist. Der in der radial äußeren Umfangsnut angeordnete äußere Dichtring dichtet den Raum zwischen der Betätigungshülse und dem Stützring und der in der radial inneren Umfangsnut angeordnete innere Dichtring dichtet den Raum zwischen dem Stützring und dem Grundkörper ab.

Die Druckschrift DE 198 05 187 A offenbart eine Handwerkzeugmaschine mit einer schlagend und/oder drehend antreibbaren Werkzeughalterung zur Aufnahme von Werkzeugen mit einem Nutenschaft, die einen Grundkörper mit zumindest einem radial verschiebbaren Verriegelungskörper aufweist, der in eine am Schaftende geschlossene Nut des Werkzeugs einführbar und von einem Sperrelement in seiner Verriegelungsstellung gehalten ist, das über ein Betätigungselement in eine den Verriegelungskörper radial freigebende Stellung führbar ist.

Ferner besitzt die Handwerkzeugmaschine einen Schmiermittelspeicher, der von einem hülsenförmigen Bauteil gebildet ist und den Grundkörper in Bearbeitungsrichtung nach dem Verriegelungskörper umschließt. Der Schmiermittelspeicher ist über eine Verbindungsleitung mit einem Aufnahmebereich des Grundkörpers verbunden. In der Verbindungsleitung ist ein durch eine Kugel gebildeter Ventilkörper angeordnet, der von einem federnden Ring radial überdeckt wird und radial nach innen zum Aufnahmebereich hin in Richtung auf eine Schließstellung gegen einen Ventilsitz gedrängt ist. Der Ventilkörper und der Ventilsitz bilden ein Drosselventil für den Schmiermittelstoff. In der Verriegelungsstellung ragt der Ventilkörper teilweise in den Aufnahmebereich hinein. Beim Einsetzen des Werkzeugs wird der Ventilkörper radial nach außen verschoben, die Verbindungsleitung wird geöffnet, und es gelangt Schmierstoff in den Aufnahmebereich. Ist das Werkzeug eingeschoben, befindet sich der Ventilkörper radial über der Verriegelungsnut, so daß dieser vom federnden Ring wieder in seinen Ventilsitz gedrückt wird und den Schmiermittelspeicher abdichtet.

### Vorteile der Erfindung

Die Erfindung geht aus von einer Handwerkzeugmaschine, insbesondere von einem Bohr- und/oder Meißelhammer, mit einer schlagend und/oder drehend antreibbaren Werkzeughalterung zur Aufnahme von Werkzeugen mit einem Nutenschaft, die einen Grundkörper mit zumindest einem radial verschiebbaren Verriegelungskörper aufweist, der in eine am Schaftende geschlossene Nut des Werkzeugs einführbar und von einem Sperrelement in seiner Verriegelungsstellung gehalten ist, das über ein Betätigungselement in eine den Verriegelungskörper radial freigebende Stellung führbar ist, und mit einer Dichtvorrichtung, die einen den zumindest einen Verriegelungskörper umgebenden Raum nach außen abdichtet.

Es wird vorgeschlagen, daß die Dichtvorrichtung zumindest ein vom Betätigungselement getrenntes hülsenförmiges Bauteil aufweist, das den Raum zumindest teilweise in radialer Richtung begrenzt. Der Raum kann vorteilhaft unabhängig vom Betätigungselement gebildet und die Dichtvorrichtung kann den Raum über zumindest während des Betriebs jeweils zueinander ruhende Dichtflächenpaare abdichten, und zwar auch bei stillstehendem Betätigungselement und drehendem Grundkörper, beispielsweise bei Wandkontakt des Betätigungselements während des Betriebs. Es kann eine besonders vorteilhafte Dichtwirkung erreicht, der Eintritt von Staub kann zumindest weitgehend vermieden und es kann dadurch ein geringer Verschleiß am Werkzeug und insbesondere am Grundkörper der Werkzeughalterung und eine lange Lebensdauer erzielt werden. Ferner ist ein geringer Verschleiß an der Dichtvorrichtung erreichbar.

Um bei stillstehendem Betätigungselement eine Reibung zwischen dem Betätigungselement und dem hülsenförmigen Bauteil wenigstens weitgehend zu vermeiden, besitzt das Betätigungselement vorteilhaft zumindest einen radialen Abstand zum hülsenförmigen Bauteil.

In einer weiteren Ausgestaltung der Erfindung wird vorgeschlagen, daß die Dichtvorrichtung zumindest ein hülsenförmiges, elastisch verformbares Bauteil aufweist. Es können trotz einer Verstellbewegung des Sperrelements stets zueinander ruhende Dichtflächenpaare erreicht werden. Die Dichtflächenpaare können mit großen Anpreßkräfte aufeinander gehalten werden ohne eine Bewegung zu behindern oder große Reibwerte zu bewirken und es kann insgesamt eine besonders vorteilhafte Dichtwirkung erzielt werden.

Ist zumindest ein Dichtflächenpaar durch eine das Sperrelement in seiner Sperrstellung haltende Druckfeder aufeinander gehalten, können vorteilhaft ohne zusätzliche Bauteile die Dichtwirkung unterstützende große Anpreßkräfte zwischen den Dichtflächen erreicht werden. Ferner umschließt vorteilhaft das hülsenförmige, insbesondere das elastisch verformb are Bauteil die Druckfeder und dichtet an deren Stirnseiten zu angrenzenden Bauteilen ab, wodurch vorteilhaft die Druckfeder und das hülsenförmige Bauteil als vormontierbare Baugruppe ausgeführt werden können. Ferner könnte die Druckfeder auch vom hülsenförmigen, insbesondere elastisch verformbaren Bauteil umspritzt sein. Durch eine vom hülsenförmigen Bauteil umgebende Druckfeder ist eine einfache Staubabdichtung erreichbar, die einfach bei zahlreichen Ausführungsvarianten angewendet werden kann. Das hülsenförmige Bauteil kann radial innerhalb der Druckfeder oder radial außerhalb der Druckfeder angeordnet sein.

Ferner wird vorgeschlagen, daß ein Dichtflächenpaar axial vor und ein Dichtflächenpaar axial nach dem Verriegelungskörper angeordnet und bei beiden Dichtflächenpaare eine Dichtfläche vom Grundkörper oder von einem am Grundkörper befestigten Bauteil gebildet ist. Die Dichtwirkung der Dichtvorrichtung kann verbessert und insbesondere kann ein den Verriegelungskörper umgebender Raum geschaffen werden, in den vorteilhaft ein Schmiermittel eingebracht und der neben einer Erstschmierung für eine dauerhafte Zwangsschmierung genutzt werden kann. Es kann vorteilhaft eine bereits vorhandene Ausnehmung für den Verriegelungskörper genutzt werden, Schmiermittel in den Raum zuzuführen und aus dem Raum in einen Aufnahmebereich der Werkzeughalterung abzuführen und den Aufnahmebereich und den Werkzeugschaft zu schmieren und den Verschleiß zu reduzieren. Zusätzliche Ausnehmungen und Bauteile für eine Zwangsschmierung können eingespart werden.

Eine gute Dichtwirkung kann konstruktiv einfach erreicht werden, indem das hülsenförmige Bauteil in zumindest eine Nut des Grundkörpers greift. Ferner kann eine zusätzliche kostengünstige Abdichtung mit einer Labyrinthdichtung zwischen dem Betätigungselement und einem angrenzenden Bauteil erreicht werden, beispielsweise einer auf dem Grundkörper befestigen Schutzkappe. Mit der Labyrinthdichtung kann ein Vordringen von Staub und Schmutz zum hülsenförmigen Bauteil und ein Austreten von Schmiermittel aus dem Raum nach außen verhindert werden.

### Zeichnung

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: einen Längsschnitt durch eine Werkzeughalterung eines Bohrhammers,
- Fig. 2: eine Variante nach Fig. 1 mit zwei Federbelasteten Dichtflächenpaare,
- Fig. 3: eine Variante nach Fig. 2 mit einer vormontierbaren Baugruppe, bestehend aus einer elastisch verformbaren Dichthülse und einer Druckfeder,
- Fig. 4: eine Variante nach Fig. 1 mit einem in axialer Richtung vor und nach einem Verriegelungskörper zu einem Grundkörper der Werkzeughalterung abgedichteten Raum,
- Fig. 5: eine Variante nach Fig. 4 mit einer Blechhülse,
- Fig. 6: eine elastisch verformbare Dichthülse aus Fig. 5 in montiertem Zustand in einer Verriegelungsstellung einer Werkzeughalterung und
- Fig. 7: die Dichthülse aus Fig. 6 in montiertem Zustand in einer Entriegelungsstellung einer Werkzeughalterung.

### Beschreibung der Ausführungsbeispiele

Fig. 1 zeigt einen Ausschnitt eines Bohrhammers mit einer in einer unteren Gehäuseschale 84 angeordneten, drehend und schlagend antreibbaren Werkzeughalterung 10 zur Aufnahme von Werkzeugen mit einem Nutenschaft. Die Werkzeughalterung 10 besitzt einen Grundkörper 12 mit einer radial verschiebbaren Verriegelungskugel 14, die in eine am Schaftende geschlossene Nut des Werkzeugs einführbar und von einer in Grenzen axial beweglichen Sperrhülse 16 und einer Haltehülse 56 in ihrer Verriegelungsstellung gehalten ist.

Die Sperrhülse 16 ist über die Haltehülse 56 mit einer Druckfeder 46 in Richtung ihrer Sperrstellung belastet. Die Druckfeder 46 ist maschinenseitig an einem Stützring 54 abgestützt. Die Sperrhülse 16 ist auf der der Druckfeder 46 abgewandten Seite über einen Ring 76 und einen Sprengring 78 am Grundkörper 12 abgestützt. In der Verriegelungsstellung der Verriegelungskugel 14 überdeckt die Sperrhülse 16 die Verriegelungskugel 14 radial und die Haltehülse 56 sichert die Verriegelungskugel 14 in axialer Richtung.

Beim Einschieben des Werkzeugs wird die Verriegelungskugel 14 durch das Schaftende des Werkzeugs in einer Ausnehmung 74 in Einführrichtung des Werkzeugs verschoben. Die Haltehülse 56 wird über die Verriegelungskugel 14 gegen die Druckfeder 46 verschoben, wodurch zwischen der Sperrhülse 16 und der Haltehülse 56 ein Freiraum entsteht, in den die Verriegelungskugel 14 radial nach außen ausweichen kann. Das Werkzeug kann vollständig eingeführt werden. Anschließend verschiebt die vorgespannte Druckfeder 46 die Haltehülse 56 in ihre Ausgangsstellung und drückt die Verriegelungskugel 14 in die Nut des Werkzeugs. Zur Drehmitnahme sind in einer Aufnahmebohrung 80 des Grundkörpers 12 Drehmitnahmestege 82 angeordnet, die in am Ende des Werkzeugschafts offene Nuten eingreifen.

Zum Entnehmen des Werkzeugs wird mit einer Betätigungshülse 18 die Sperrhülse 16 gegen die Haltehülse 56 und gegen die die Haltehülse 56 belastende Druckfeder 46 verschoben, so daß die Verriegelungskugel 14 radial nach außen ausweichen und das Werkzeug entnommen werden kann. Danach drückt die Druckfeder die Haltehülse 56, die Sperrhülse 16, die Verriegelungskugel 14 und die Betätigungshülse 18 in ihre Ausgangsstellungen zurück.

Die Werkzeughalterung 10 besitzt eine Dichtvorrichtung 20, die einen die Verriegelungskugel 14 umgebenden Raum 30 nach außen abdichtet. Erfindungsgemäß besitzt die Dichtvorrichtung 20 eine von der Betätigungshülse 18 getrennte, elastisch verformbare Gummihülse 34, die den Raum 30 radial begrenzt und den Stützring 54, die Druckfeder 46, die Haltehülse 56 und die Sperrhülse 16 umschließt. Die Gummihülse 34 dichtet den Raum 30 am Stützring 54 und an der Sperrhülse 16 nach außen ab. Auf den Grundkörper 12 ist am werkzeugseitigen Ende eine Staubschutzkappe 86 formschlüssig über eine Rastverbindung 88 befestigt, die über eine Spaltdichtung 90 zur Betätigungshülse 18 den Bereich der Verriegelungskugel 14 werkzeugseitig gegen Staub abdichtet. In der Werkzeughalterung 10 ist ferner ein Döpper 112 geführt, der über nicht näher dargestellte, in Nuten 114, 116 angeordnete Dichtungen die Aufnahmebohrung 80 maschinenseitig abdichtet.

Wird die Verriegelung zwischen dem Werkzeug und der Werkzeughalterung 10 gelöst, indem die Sperrhülse 16 über die Betätigungshülse 18 gegen die Druckfeder 46 verschoben wird oder wird der Werkzeugschaft verriegelt, kann sich die Gummihülse 34 elastisch verformen, ohne daß dabei Dichtflächenpaare 92, 94 zwischen dem Stützring 54 und der Gummihülse 34 und der Gummihülse 34 und der Sperrhülse 16 voneinander abgehoben noch zueinander bewegt werden. Um zu vermeiden, daß sich die Gummihülse 34 in axialer Richtung vom Stützring 54 oder von der Sperrhülse 16 abhebt, ist diese mit dem Stützring 54 und der Sperrhülse 16 verspannt, d.h. kraftschlüssig verbunden.

Ferner besitzt die Betätigungshülse 18 einen radialen und axialen Abstand 110 zur Gummihülse 34. Bei Wandkontakt der Betätigungshülse 18 während des Betriebs und dadurch bedingtem Stillstand der Betätigungshülse 18, kann sich die Gummihülse 34 gemeinsam mit dem Grundkörper 12 weiterdrehen. Ein Verschleiß zwischen der Gummihülse 34 und der Betätigungshülse 18 wird vermieden.

Für eine Erstschmierung der Aufnahmebohrung 80 ist der Raum 30 über die Ausnehmung 74 mit einem nicht näher dargestellten, zähflüssigen und temperaturbeständigen Schmiermittel befüllt. Wird das Werkzeug eingeführt, wird die Verriegelungskugel 14 radial nach außen verschoben, das Volumen des Raums 30 wird verkleinert und das Schmiermittel wird aus dem Raum 30 in die Aufnahmebohrung 80 gedrückt.

In Fig. 2 ist eine Variante zum Ausführungsbeispiel in Fig. 1 mit einer Dichtvorrichtung 22 dargestellt. Im wesentlichen gleichbleibende Bauteile sind grundsätzlich in den beschriebenen Ausführungsbeispielen mit den gleichen Bezugszeichen beziffert. Ferner kann bezüglich gleichbleibender Merkmale und Funktionen auf die Beschreibung zum Ausführungsbeispiel in Fig. 1 verwiesen werden.

Die Dichtvorrichtung 22 besitzt eine elastisch verformbare Gummihülse 36, die die Druckfeder 46 und die Haltehülse 56 umschließt und die den Raum 30 zum Stützring 54 und zur Sperrhülse 16 nach außen abdichtet. Dichtflächenpaare 48, 50 zwischen dem Stützring 54 und der Gummihülse 36 und zwischen der Gummihülse 36 und der Sperrhülse 16 sind durch die Druckfeder 46 aufeinander gehalten.

Eine in Fig. 3 dargestellte Variante besitzt eine Dichtvorrichtung 24 mit einer elastisch verformbaren Gummihülse 38, die mit der Druckfeder 46 eine vormontierbare Baugruppe bildet. Die Gummihülse 38 umschließt die Druckfeder 46 und dichtet den Raum 30 an deren Stirnseiten zum Stützring 54 und zur Haltehülse 56 nach außen ab. Dichtflächenpaare 48, 52 zwischen dem Stützring 54 und der Gummihülse 38 und zwischen der Gummihülse 38 und der Haltehülse 56 sind durch die Druckfeder 46 aufeinander gehalten.

Ein in Fig. 4 dargestelltes Ausführungsbeispiel besitzt eine Dichtvorrichtung 26 mit einer elastisch verformbaren Gummihülse 40. Die Gummihülse 40 umschließt den Stützring 54, die Druckfeder 46, die Haltehülse 56, die Sperrhülse 16, den Ring 76 und den Sprengring 78 und dichtet einen Raum 32 zum Stützring 54 und zum Grundkörper 12 ab. Die Gummihülse 40 umschließt maschinenseitig den Stützring 54 radial und von zwei axialen Seiten und greift werkzeugseitig in eine Nut 68 des Grundkörpers 12. Ein Dichtflächenpaar 58 ist axial vor und ein Dichtflächenpaar 62 ist axial nach der Verriegelungskugel 14 angeordnet. Um einen guten Halt der Gummihülse und eine hohe Verschleißfestigkeit zu erreichen, kann die Gummihülse in verschiedenen Bereichen mit einem Gewebe verstärkt sein, beispielsweise im Bereich des Stützrings 54, der Druckfeder 46, der Haltehülse 56 und/oder der Sperrhülse 16.

Mit der Betätigungshülse 18 kann über die Gummihülse 40 und über den Ring 76 die Sperrhülse 16 gegen die Druckfeder 46 verschoben werden. Die Gummihülse 40 wird dabei elastisch verformt, wobei die Dichtflächen der Dichtflächenpaare 58, 62 stets ruhend aufeinander liegen.

In den Raum 32 wird für eine dauerhafte Zwangsschmierung über die Ausnehmung 74 ein zähes und wärmebeständiges Schmiermittel eingebracht. Beim Einschieben eines Werkzeugs in die Werkzeughalterung 10 wird die Verriegelungskugel 14 radial nach außen verschoben. Das Volumen des Raums 32 wird verkleinert und das Schmiermittel wird durch die Ausnehmung 74 in die Aufnahmebohrung 80 gedrückt. Der Bereich um die Gummihülse 40 ist zudem über einen zwischen der Betätigungshülse 18 und der Gehäuseschalen 84 angeordneten O-Ring 96 und über eine Labyrinthdichtung 72 zwischen der Betätigungshülse 18 und einer angrenzenden Staubschutzkappe 70 abgedichtet.

In Fig. 5 ist eine Variante zum Ausführungsbeispiel in Fig. 4 mit einer Dichtvorrichtung 28 dargestellt, die neben einer werkzeugseitig angeordneten, elastisch verformbaren und mehrlagig gefalteten Gummihülse 42 maschinenseitig eine Blechhülse 44 aufweist. Die Blechhülse 44 dichtet den Raum 32 rnaschinenseitig zu einem O-Ring 66 ab, der in einer Umfangsnut 100 eines Stützrings 98 für die Druckfeder 46 befestigt ist. Der Raum 32 ist zwischen dem Stützring 98 und dem Grundkörper 12 über einen O-Ring 102 abgedichtet, über den der Stützring 98 maschinenseitig an einem Absatz 104 des Grundkörpers 12 abgestützt ist. Werkzeugseitig ist der Stützring 98 über einen Spannring 106 am Grundkörper 12 abgestützt.

Die Gummihülse 42 dichtet werkzeugseitig an einem ersten Ende den Raum 32 zwischen der Blechhülse 44 und der Sperrhülse 16 und an einem zweiten Ende zum Grundkörper 12 ab. An ihrem zweiten Ende greift die Gummihülse 42 in eine Nut 68 des Grundkörpers 12. Die Blechhülse 44 bildet mit dem O-Ring 66 ein Dichtflächenpaar 60 axial vor und die Gummihülse 42 bildet mit dem Grundkörper 12 ein Dichtflächenpaar 64 axial nach der Verriegelungskugel 14.

Mit der Betätigungshülse 18 kann über die Blechhülse 44 und die Gummihülse 42 die Sperrhülse 16 gegen die Druckfeder 46 verschoben werden. Die Betätigungshülse 18 greift radial außerhalb eines mehrlagig gefalteten Bereichs 108 der Gummihülse 42 an, wodurch sich der mehrlagig gefaltete Bereich 108 vorteilhaft während des Entriegelungsvorgangs entfalten kann.

Fig. 6 zeigt die Gummihülse 42 in der Verriegelungsstellung und Fig. 7 zeigt die Gummihülse 42 in einer Entriegelungsstellung der Werkzeughalterung 10. Die Blechhülse 44 gleitet dabei auf dem O-Ring 66. In den Raum 32 wird, wie beim Ausführungsbeispiel aus Fig. 4, für eine dauerhafte Zwangsschmierung über die Ausnehmung 74 ein zähes und wärmebeständiges Schmiermittel eingebracht.

### Bezugszeichen

- 10: Werkzeughalterung
- 12: Grundkörper
- 14: Verriegelungskörper
- 16: Sperrelement
- 18: Betätigungselement
- 20: Dichtvorrichtung
- 22: Dichtvorrichtung
- 24: Dichtvorrichtung
- 26: Dichtvorrichtung
- 28: Dichtvorrichtung
- 30: Raum
- 32: Raum
- 34: Bauteil
- 36: Bauteil
- 38: Bauteil
- 40: Bauteil
- 42: Bauteil
- 44: Bauteil
- 46: Druckfeder
- 48: Dichtflächenpaar
- 50: Dichtflächenpaar
- 52: Dichtflächenpaar
- 54: Bauteil
- 56: Bauteil
- 58: Dichtflächenpaar
- 60: Dichtflächenpaar
- 62: Dichtflächenpaar
- 64: Dichtflächenpaar
- 66: Bauteil
- 68: Nut
- 70: Bauteil
- 72: Labyrinthdichtung
- 74: Ausnehmung
- 76: Ring
- 78: Sprengring
- 80: Aufnahmebohrung
- 82: Drehmitnahmestege
- 84: Gehäuseschale
- 86: Staubschutzkappe
- 88: Rastverbindung
- 90: Spaltdichtung
- 92: Dichtflächenpaar
- 94: Dichtflächenpaar
- 96: O-Ring
- 98: Stützring
- 100: Nut
- 102: O-Ring
- 104: Absatz
- 106: Spannring
- 108: Bereich
- 110: Abstand
- 112: Döpper
- 114: Nut
- 116: Nut

## Patentansprüche

1. Handwerkzeugmaschine, insbesondere Bohr- und/oder Meißelhammer, mit einer schlagend und/oder drehend antreibbaren Werkzeughalterung (10) zur Aufnahme von Werkzeugen mit einem Nutenschaft, die einen Grundkörper (12) mit zumindest einem radial verschiebbaren Verriegelungskörper (14) aufweist, der in eine am Schaftende geschlossene Nut des Werkzeugs einführbar und von einem Sperrelement (16) in seiner Verriegelungsstellung gehalten ist, das über ein Betätigungselement (18) in eine den Verriegelungskörper (14) radial freigebende Stellung führbar ist, und mit zumindest einer Dichtvorrichtung (20, 22, 24, 26, 28), die wenigstens einen einen Verriegelungskörper (14) umgebenden Raum (30, 32) nach außen abdichtet, **dadurch gekennzeichnet, daß** die Dichtvorrichtung (20, 22, 24, 26, 28) zumindest ein vom Betätigungselement (18) getrenntes, hülsenförmiges Bauteil (34, 36, 38, 40, 42, 44) aufweist, das den Raum (30, 32) zumindest teilweise in radialer Richtung begrenzt.

2. Handwerkzeugmaschine nach Anspruch 1, **dadurch gekennzeichnet, daß** das Betätigungselement (18) zumindest einen radialen Abstand (110) zum hülsenförmigen Bauteil (34, 36, 38, 40, 42, 44) aufweist.

3. Handwerkzeugmaschine nach Anspruch 1 oder 2, **dadurch gekennzeichnet, daß** die Dichtvorrichtung (20, 22, 24, 26, 28) zumindest ein hülsenförmiges, elastisch verformbares Bauteil (34, 36, 38, 40, 42) aufweist.

4. Handwerkzeugmaschine nach einem der vorhergehenden Ansprüche, **dadurch gekennzeichnet, daß** durch eine das Sperrelement (16) in seiner Sperrstellung haltende Druckfeder (46) zumindest ein Dichtflächenpaar (48, 50, 52) aufeinander gehalten ist.

5. Handwerkzeugmaschine nach Anspruch 4, **dadurch gekennzeichnet, daß** das hülsenförmige Bauteil (38) die Druckfeder (46) umschließt und an deren Stirnseiten zu angrenzenden Bauteilen (54, 56) abdichtet.

6. Handwerkzeugmaschine nach einem der vorhergehenden Ansprüche, **dadurch gekennzeichnet, daß** ein Dichtflächenpaar (58, 60) axial vor und ein Dichtflächenpaar (62, 64) axial nach dem Verriegelungskörper (14) angeordnet und bei beiden Dichtflächenpaare (58, 60, 62, 64) eine Dichtfläche vom Grundkörper (12) oder von einem am Grundkörper (12) befestigten Bauteil (54, 66) gebildet ist.

7. Handwerkzeugmaschine nach einem der vorhergehenden Ansprüche, **dadurch gekennzeichnet, daß** in den Raum (30, 32) ein Schmiermittel eingebracht ist.

8. Handwerkzeugmaschine nach einem der vorhergehenden Ansprüche, **dadurch gekennzeichnet, daß** zumindest ein hülsenförmiges Bauteil (40, 42) in zumindest eine Nut (68) des Grundkörpers (12) greift.

9. Handwerkzeugmaschine nach einem der vorhergehenden Ansprüche, **dadurch gekennzeichnet, daß** zwischen dem Betätigungselement (18) und einem angrenzenden Bauteil (70) eine Labyrinthdichtung (72) angeordnet ist.

## Claims

1. Powered hand tool, in particular a hammer drill and/or rotary hammer, having a tool holder (10) which can be driven in a percussive and/or rotary manner, is intended for accommodating tools having a grooved shank, and has a basic body (12) with at least one radially displaceable locking body (14) which can be inserted into a groove, closed at the shank end, of the tool and is held in its locking position by a blocking element (16) which can be directed via an actuating element (18) into a position radially releasing the locking body (14), and having at least one sealing device (20, 22, 24, 26, 28) which seals off on the outside at least one space (30, 32) surrounding a locking body (14), **characterized in that** the sealing device (20, 22, 24, 26, 28) has at least one sleeve-shaped component (34, 36, 38, 40, 42, 44) which is separate from the actuating element (18) and limits the space (30, 32) at least partly in the radial direction.

2. Powered hand tool according to Claim 1, **characterized in that** the actuating element (18) has at least one radial clearance (110) relative to the sleeve-shaped component (34, 36, 38, 40, 42, 44).

3. Powered hand tool according to Claim 1 or 2, **characterized in that** the sealing device (20, 22, 24, 26, 28) has at least one sleeve-shaped, elastically deformable component (34, 36, 38, 40, 42).

4. Powered hand tool according to one of the preceding claims, **characterized in that** at least one pair (48, 50, 52) of sealing faces is held against one another by a compression spring (46) which holds the blocking element (16) in its blocking position.

5. Powered hand tool according to Claim 4, **characterized in that** the sleeve-shaped component (38) encloses the compression spring (46) and seals off the space (30) at its end faces relative to adjacent components (54, 56).

6. Powered hand tool according to one of the preceding claims, **characterized in that** a pair (58, 60) of sealing faces is arranged axially in front of the locking body (14) and a pair (62, 64) of sealing faces is arranged axially behind the locking body (14), and, at both pairs (58, 60, 62, 64) of sealing faces, one sealing face is formed by the basic body (12) or by a component (54, 66) fastened to the basic body (12).

7. Powered hand tool according to one of the preceding claims, **characterized in that** a lubricant is introduced into the space (30, 32).

8. Powered hand tool according to one of the preceding claims, **characterized in that** at least one sleeve-shaped component (40, 42) engages in at least one groove (68) of the basic body (12).

9. Powered hand tool according to one of the preceding claims, **characterized in that** a labyrinth seal (72) is arranged between the actuating element (18) and an adjacent component (70).

## Revendications

1. Machine-outil à main notamment perforateur à percussion et/ou marteau à percussion comportant un porte-outil (10) entraîné en percussion et/ou en rotation pour recevoir des outils ayant une queue à rainure, comportant un corps de base (12) avec au moins un organe de verrouillage (14) coulissant radialement, qui vient s'introduire dans une rainure de l'outil, cette rainure étant fermée à l'extrémité de la queue et cet organe de verrouillage étant maintenu en position de verrouillage par un élément de blocage (16) qui peut être mis par un élément d'actionnement (18) dans une position libérant radialement l'organe de verrouillage (14), ainsi qu'au moins un dispositif d'étanchéité (20, 22, 24, 26, 28) qui assure l'étanchéité vis-à-vis de l'extérieur d'au moins une chambre (30, 32) entourant l'organe de verrouillage (14),
**caractérisée en ce que**
le dispositif d'étanchéité (20, 22, 24, 26, 28) comporte au moins une pièce en forme de manchon (34, 36, 38, 40, 42, 44) distinct de l'élément d'actionnement (18) et qui délimite la chambre (30, 32) au moins partiellement dans la direction radiale.

2. Machine-outil à main selon la revendication 1,
**caractérisée en ce que**
l'élément d'actionnement (18) est écarté au moins d'une distance radiale (110) par rapport à la pièce en forme de manchon (34, 36, 38, 40, 42, 44).

3. Machine-outil à main selon la revendication 1 ou 2,
**caractérisée en ce que**
le dispositif d'étanchéité (20, 22, 24, 26, 28) comporte au moins une pièce en forme de manchon (34, 36, 38, 40, 42) déformable élastiquement.

4. Machine-outil à main selon l'une des revendications précédentes,
**caractérisée par**
un ressort de compression (46) qui maintient l'élément de blocage (16) dans sa position de blocage en maintenant au moins une paire de surfaces d'étanchéité (48, 50, 52) l'une sur l'autre.

5. Machine-outil à main selon la revendication 4,
**caractérisée en ce que**
la pièce en forme de manchon (38) entoure le ressort de compression (46) et assure son étanchéité au niveau de ses faces frontales contre les pièces adjacentes (54, 56).

6. Machine-outil à main selon l'une des revendications précédentes,
**caractérisée en ce qu'**
une paire de surfaces d'étanchéité (58, 60) est installée axialement devant l'organe de verrouillage (14) et une paire de surfaces d'étanchéité (62, 64) est prévue axialement derrière l'organe de verrouillage (14) et les deux paires de surfaces d'étanchéité (58, 60, 62, 64) forment une surface d'étanchéité du corps de base (12) ou d'une pièce (54, 66) fixée au corps de base (12).

7. Machine-outil à main selon l'une des revendications précédentes,
**caractérisée en ce qu'**
un agent lubrifiant est placé dans la chambre (30, 32).

8. Machine-outil à main selon l'une des revendications précédentes,
**caractérisée en ce qu'**
au moins une pièce en forme de manchon (40, 42) pénètre au moins dans une rainure (68) du corps de base (12).

9. Machine-outil à main selon l'une des revendications précédentes,
**caractérisée par**
un joint en labyrinthe (72) entre l'élément d'actionnement (18) et une pièce adjacente (70).
